# EUROPÄISCHE PATENTSCHRIFT

(11) **EP 1 322 200 B1**
(45) Veröffentlichungstag und Bekanntmachung des Hinweises auf die Patenterteilung: **11.01.2006**
(21) Anmeldenummer: 01959956.2
(22) Anmeldetag: 10.09.2001
(51) Int. Cl.: A47B 23/04

(54) **ERGONOMISCHES LESEPULT**
ERGONOMIC READING STAND
PUPITRE DE LECTURE ERGONOMIQUE

(30) Priorität: 20.09.2000 AT 15952000
(43) Veröffentlichungstag der Anmeldung: 02.07.2003
(73) Patentinhaber: Weingartner, Peter, 1160 Wien (AT)
(72) Erfinder: Weingartner, Peter, 1160 Wien (AT)
(74) Vertreter: Patentanwälte BARGER, PISO & PARTNER
(86) Internationale Anmeldenummer: PCT/AT2001/000283
(87) Internationale Veröffentlichungsnummer: WO 2002/024029

(56) Entgegenhaltungen:
- US-A- 3 952 989
- US-A- 5 797 578

## Beschreibung

Die Erfindung betrifft ein Lesepult für Bücher, Kataloge, Tafeln etc.., bestehend aus einer Basis 11 mit zwei Tragarmen für eine schwenkbar angeordnete Buchauflage 1, und einem schwenkbar gelagerten Seitenniederhalter 15.

Ein ergonomisches Lesepult für den Büroschreibtisch und für Zuhause existiert nicht. Erhältlich sind Holzpulte, Stehpulte, Leuchtpulte, Vorrichtungen zum Aufspannen von A4 Seiten, Unterlagen, zerbrechliche Kunststoff-Buchständer usw...
Ein bekannter Lesepult ist z.B in Dokument US-A-5797578 offenbart.
Bei diesen technisch wenig anspruchsvollen Konstruktionen ist weder ein ergonomisches, stufenloses Einstellen der Schräglage des Buches möglich, noch eine einwandfreie Justierung des Seitenniederhalters in der Tiefe, für jede Buchdicke. Eine ergonomisch akzeptable Vorrichtung zum Umblättern der Seiten ist bei den existierenden Pulten nicht einmal ansatzweise zu erkennen.
Die Erfindung bezweckt ein ergonomisches Lesepult für stehende und sitzende Personen.
Erfindungsgemäss wird diese Aufgabe dadurch gelöst, dass die Tragarme der Basis 11 bogenförmig gekrümmte Enden aufweisen, auf welchen eine horizontale Achse 3 gleitend angeordnet ist, die die Buchauflage 1, welche im Profil L-förmig ausgebildet ist, trägt, und dass der Bügel 15 in der Achse schwenkbar und in Radialrichtung zur Achse verschiebbar gelagert ist.

Die Erfindung wird anhand der Zeichnungen näher erläutert:
Die Fig. 1 zeigt eine Schrägansicht eines erfindungsgemässen Lesepultes.
Die Fig. 2 zeigt eine Explosionsansicht des Lesepultes.
Die Fig. 3 zeigt die Einstellung der Schräglage der Buchauflage 1.
Die Fig. 4 zeigt die Einstellung des Seitenniederhalters 15 auf die Dicke des Buches (f1), und die Bewegung des Seitenniederhalters um Seiten umzublättern (f2).
Die Fig. 5 zeigt den Gewindestift 10 zur Veränderung des Gleitwiderstandes, der beim Verschieben der Buchauflage 1 wirkt.
Die Fig. 6 zeigt die aufgebrochene Achse 3 mit Stabfeder 14 und Sicherungsbolzen 7.

Das Pult besteht aus Polyamid-, Gummi-, hochlegierten Aluminium- und Stahlteilen. Tragende Teile (Basis, Achse, Auflage und Bügel) sind aus hochlegiertem Aluminium, Gleitlager (Führungsrohre, Gleitstücke) aus Polyamid, Rändelschrauben und Druckstücke aus Stahl, und Puffer aus Gummi gefertigt.

Das Führungsrohr 5, dessen Lage durch einen seitlichen Fortsatz formschlüssig zu beiden Lagerschalen 4 definiert ist, wird mit diesen gemeinsam mit dem Druckstück 8 und dem Sicherungsring 6 radial in die Achse 3 eingeschoben. Das Druckstück 8 wird seitlich direkt in das Führungsrohr eingepreßt. Diese Gruppe wird in der Bohrung der Achse 3 durch einen Gewindestift mit Zapfen 10 fixiert, der an der Unterseite der Achse radial eingeschraubt wird und durch den Sicherungsring 6 gegen Verdrehen gesichert ist.
Je zwei Gleitstücke 2, 17 werden ebenfalls von unten, radial in eine Quemut der Achse 3 eingefügt. Das obere Gleitstück 2 wird in die Achse eingepreßt, während das untere Gleitstück 17 von einer in einer Längsnut der Achse fixierten Stabfeder 14 radial nach oben gedrückt wird. Durch einen mit einer Ringnut versehenen Sicherungsbolzen 7- dieser ist horizontal von hinten in die Achse gesteckt - wird die Stabfeder 14 vorgespannt und gesichert. Die vorgespannte Stabfeder wiederum sichert den Sicherungsbolzen gegen axiales Verschieben durch das Einschnappen in die Ringnut desselben (Fig. 6, 5/5). Rechte und linke Auflage 1 werden an der Vorderseite radial in die Achse 3 eingeschoben und mit vier Gewindestiften 13 an der Achse kraftschlüssig befestigt. Je eine Platte 16 wird in rechte und linke Auflage geklemmt.
Der Bügel 15 wird von vorne mit beiden Enden horizontal in die Passungen je zweier Gleitstücke 2, 17 eingeführt. An beiden Stirnseiten der Achse werden Rändelschrauben 9 eingeschraubt.
An vier Auflagepunkten der Basis werden in diese von unten Gummipuffer 12 eingepreßt.

Das Buch (Heft, Katalog, Tafel etc...) wird mittig auf rechte und linke Auflage gestellt. Der Bügel 15, der durch die Kraft der vorgespannten Stabfeder 14 über die vier Gleitstücke 2, 17 parallel zur vorderen kurzen Auflagefläche gedrückt wird, kann nun quer zur Achse 3 verschoben werden, je nach Dicke des Buches (siehe 3/5, Fig. 4-f1). Das Umblättern der Seiten wird ermöglicht durch ein Herunterdrücken des Bügels (siehe 3/5, Fig. 4-f2). Dabei ist, aufgrund der Geometrie der Gleitstücke 2,17 gewährleistet, dass der Bügel beim Zurückfedern die ursprüngliche Position einnimmt.
Die vorgespannte Stabfeder 14- gesichert durch einen Sicherungsbolzen 7 - drückt einerseits die unteren Gleitstücke 17 gegen den Bügel, und andererseits verhindert sie ein Verschieben derselben, aufgrund einer formschlüssigen Verbindung. Mit beiden Rändelschrauben 9 wird der eingestellte Winkel der Auflage 1 fixiert. Das in das Führungsrohr 5 eingepreßte Druckstück 8 aus Stahl verhindert eine Deformation des Führungsrohres durch die Rändelschraube. Durch Lösen beider Rändelschrauben kann nun die Schräglage des Buches stufenlos eingestellt werden.
Die spezielle Konstruktion der gekrümmten Polyamid - Führungsrohre 5, die als Gleitlager dienen, ermöglicht die Schräglage schwerer Bücher (bis 4,5kg) stufenlos einzustellen, ohne dabei das Buch zu halten oder zu berühren.
Der Gewindestift 10 mit Zapfen sichert einerseits Lagerschalen 4 mit Führungsrohr in der Achse, andererseits kann über diesen der, beim Verstellen des Auflage - Winkels wirkende, Gleitwiderstand verändert werden (siehe 4/5, Fig. 5).
Die vom Gewindestift mit Zapfen 10 ausgehende Druckkraft wird dabei über die untere Lagerschale 4 auf die gesamte Länge des Führungsrohres 5 verteilt, was eine gleichmäßige Querschnittveränderung desselben zur Folge hat.
Der stufenlos einstellbare Winkel der Auflage von ca. 30° - 100° ermöglicht dem Leser auch im Stehen das Buch entspannt zu betrachten.

## Patentansprüche

1. Lesepult für Bücher, Kataloge, Tafeln etc..., bestehend aus einer Basis (11) mit zwei Tragarmen für eine schwenkbar angeordnete Buchauflage (1), und einem schwenkbar gelagerten Seitenniederhalter (15), **dadurch gekennzeichnet, dass** die Tragarme der Basis bogenförmig gekrümmte Enden aufweisen, auf welchen eine horizontale Achse (3) gleitend angeordnet ist, die die Buchauflage, welche im Profil L-förmig ausgebildet ist, trägt, und dass der Seitenniederhalter in der Achse schwenkbar und in Radialrichtung zur Achse verschiebbar gelagert ist.

2. Lesepult nach Anspruch 1, **dadurch gekennzeichnet, dass** die Achse (3) mittels Gleitlager (5) auf den Enden der Tragarme der Basis (11) gelagert ist, wobei zur Einstellung des Gleitwiderstandes jeweils eine Justierschraube (10) vorgesehen ist.

3. Lesepult nach Anspruch 1, **dadurch gekennzeichnet, dass** der Seitenniederhalter (15) zwei Schenkel aufweist, die jeweils von zwei in der Achse befestigten Gleitschalen (2, 17) gehalten werden, wobei jeweils das untere Gleitsegment (17) federnd von einer vorgespannten Stabfeder (14) an die Schenkel des Seitenniederhalters (15) gedrückt wird.

## Claims

1. Reading stand f or books, catalogues, tables etc., consisting of a base (11) with two supporting arms for a pivotably arranged book rest (1), and with a pivotably mounted page holding-down device (15), **characterized in that** the supporting arms of the base have arcuately curved ends, on which a horizontal shaft (3) is slidingly arranged, which supports the book rest, which is of L-shaped design in profile, and **in that** the page holding-down device is mounted in the shaft pivotably and displaceably in the radial direction in relation to the shaft.

2. Reading stand according to Claim 1, **characterized in that** the shaft (3) is mounted on the ends of the supporting arms of the base (11) by means of sliding bearings (5), an adjusting screw (10) being provided in each case for adjusting the slide resistance.

3. Reading stand according to Claim 1, **characterized in that** the page holding-down device (15) has two legs, which are in each case held by two sliding shells (2, 17) fastened in the shaft, the lower sliding segment (17) in each case being pressed against the legs of the page holding-down device (15) resiliently by a preloaded bar spring (14).

## Revendications

1. Pupitre de lecture pour livres, catalogues, tableaux, etc..., composé d'une embase (11) ayant deux bras de support pour un support de livre (1) monté de façon oscillante, et d'un appuie-page (15) monté de façon oscillante,
**caractérisé en ce que** les bras de support de l'embase comportent des extrémités recourbées sur lesquelles un arbre horizontal (3) est monté de façon coulissante, arbre qui porte le support de livre présentant de profil une forme en L, et **en ce que** l'appuie-page est monté de façon oscillante dans l'arbre, et de façon coulissante dans le sens radial de l'arbre.

2. Pupitre de lecture selon la revendication 1, **caractérisé en ce que** l'arbre (3) est monté sur les extrémités des bras de support de l'embase (11) par l'intermédiaire de paliers lisses (5), une vis de réglage (10) étant prévue pour le réglage de la résistance au glissement.

3. Pupitre de lecture selon la revendication 1, **caractérisé en ce que** l'appuie-page (15) comporte deux branches tenues chacune par deux coquilles de glissement (2, 17) montées dans l'arbre, le segment de glissement inférieur (17) étant élastiquement mis en appui sur les branches de l'appuie-page (15) par une tige de ressort précontrainte (14).
